# DEMANDE DE BREVET EUROPEEN

(11) **EP 0 196 942 A1**
(43) Date de publication de la demande: **08.10.1986**
(21) Numéro de dépôt: 86400442.9
(22) Date de dépôt: 04.03.1986
(51) Int. Cl.: H01R 4/64, H01R 11/24

(54) **Procédé et dispositif pour la connexion des gaines de protection en métal des câbles de télécommunications**

(30) Priorité: 05.03.1985 FR 8503182
(71) Demandeur: GORO S.A., F-77500 Chelles (FR)
(72) Inventeur: Nuss, Paul, F-22300 Lannion (FR); Lérot, Jean, F-94230 Thiais (FR)
(74) Mandataire: Tony-Durand, Serge (FR)

(57) **Abrégé**

Précédé et dispositif pour la connexion des gaines de protection en métal des câbles de télécommunications.

Selon ce procédé, on pince ensemble l'extrémité d'une telle gaine (1) et celle de la gaine externe épaisse (3) en matière plastique, prévue autour de celle-ci, entre deux lames métalliques (6 et 7) en emboutissant en même temps dans la gaine (1) en métal, une série.de protubérances (15) de façon à augmenter sa surface de contact avec la mâchoire respective, et ce par enfoncement d'une pluralité de plots (9) prévus en saillie du côté intérieur. Au moyen de ces mêmes plots saillants (9), et en prévoyant une arête vive sur l'autre mâchoire (7) de serrage, on détache les portions correspondantes de la gaine externe (3) en matière plastique et on élimine le revêtement plastique existant sur la face externe de la gaine en métal (1); et ce à l'endroit de chaque protubérance saillante (15) emboutie dans celle-ci.

Le présent procédé et le dispositif correspondant de connexion peuvent être utilisés pour assurer une liaison conductrice entre les gaines en métal de deux câbles de télécommunications ou pour raccorder une telle gaine à la terre.

## Description

La présente invention concerne les connexions réalisées sur les gaines métalliques de protection des câbles de télécommunications, soit pour assurer une liaison conductrice entre deux de ces gaines, soit pour raccorder l'une de celles-ci à la terre.

Les gaines de ce genre sont disposées autour des quartes des câbles de télécommunications afin d'assurer l'écoulement de courants de forte intensité, tels que des courants de foudre vers la terre. Ces gaines sont constituées par une enveloppe tubulaire mince en aluminium; ou autre métal approprié, sur la face externe de laquelle est rapporté un revêtement plastique. De plus, une gaine externe en matière plastique est disposée autour de l'ensemble, cette gaine étant relativement épaisse.

Actuellement la technique utilisée en général pour réaliser une connexion sur une telle gaine de protection en métal, consiste à extraire l'extrémité de cette gaine après avoir ouvert la gaine externe en matière plastique sur une certaine longueur, puis à mettre à plat l'extrémité de la gaine en métal et à la dévêtir de son revêtement externe en plastique. La connexion proprement dite est ensuite effectuée en serrant l'extrémité de la gaine en métal entre deux plaquettes métalliques dotées de picots destinés à pénétrer dans le ruban d'aluminium formé par l'extrémité correspondante de la gaine. Toutefois, le pincement de telles plaquettes ne permet pas d'obtenir une surface de contact franche et durable dans le temps. Par ailleurs, le travail préalable de préparation de la gaine en métal et de la gaine externe en matière plastique est délicat II en est de même pour l'opération d'élimination du revêtement en plastique mince existant sur la face externe de la gaine en métal.

Dans un domaine différent, en l'occurence celui relatif à la connexion de câbles flexibles plats, il est connu d'utiliser des pinces de connexion dont l'une des mâchoires porte, sur sa face interne, plusieurs pointes destinées à traverser le câble à connecter, l'autre mâchoire présentant des ouvertures susceptibles de recevoir les pointes ainsi prévues, après traversée du câble correspondant Du reste, les extrémités. de ces pointes sont destinées à être fixées dans les trous ménagés dans la mâchoire correspondante de ces pinces de connexion.

De telles pinces peuvent effectivement donner satisfaction dans le cas de câbles plats comportant un ou plusieurs conducteurs noyés dans une matière isolante. Mais, il n'en est pas de même dans le cas considéré, c'est-à-dire celui de la connexion des gaines en métal prévues sur les câbles de télécommunication. En effet, dans un tel cas la présence de la gaine externe épaisse en matière plastique et l'existence du revêtement isolant, prévu sur la face externe de la gaine en métal, soulèvent des problèmes particuliers.

La présente invention a donc pour but de résoudre ceux-ci et d'assurer une surface de contact aussi grande que possible avec les organes de connexion, sans qu'il y ait lieu de procéder aux diverses opérations préparatoires nécessaires dans le cas de la technique habituellement utilisée jusqu'ici.

A cet effet, l'invention a tout d'abord pour object un procédé de connexion des gaines en métal du type considéré par pincement entre deux lames métalliques, formant mâchoires de serrage et de connexion. Cependant, ce procédé est caractérisé en ce que :

-d'une part, on pince ensemble l'extrémité d'une telle gaine en métal et l'extrémité correspondante de la gaine externe épaisse en matière plastique, prévue autour de celle-ci, entre les deux mâchoires de serrage utilisées, en emboutissant en même temps, dans la gaine en métal, une série de protubérances en étirant à cet endroit la matière de cette gaine, de façon à augmenter sa surface de contact avec la mâchoire respective, et ce par enfoncement d'une pluralité de plots prévus en saillie sur la mâchoire de serrage placée du côté intérieur ;

-d'autre part, au moyen de ces mêmes plots saillants, et en prévoyant une arête vive sur t'extrémité d'entrée des trous ménagées en correspondance sur l'autre mâchoire de serrage, on détache les portions correspondantes de la gaine externe en matière plastique du câble correspondant et on élimine le revêtement plastique existant sur la face extene de la gaine en métal et ce, à l'endroit de chaque protubérance saillante emboutie dans celle-ci.

Ainsi, grâce à la seule opération de serrage des deux mâchoires de connexion, on obtient à la fois :
-le découpage de la gaine externe épaisse, en matière plastique, à l'endroit des plots de l'une de ces mâchoires,
-l'élimination du revêtement externe de la gaine en métal à ces mêmes endroits,
-et, l'étirage de la matière même de la gaine en métal du fait de l'emboutissage de celle-ci sous forme de protubérances, ce qui augmente donc considérablement les surfaces de contact avec les mâchoires de connexion.

Or, ce résultat extrêmement avantageux est obtenu sans aucune opération préliminaire de préparation.

Cependant, la présente invention a également pour object un dispositif de connexion pour la mise en oeuvre du procédé défini ci-dessus. Ce dispositif comporte deux lames métalliques, formant des mâchoires destinées à enserrer l'extrémité d'une telle gaine et dont l'une présente une série de trous destinés à recevoir des éléments saillants portés par l'autre. Or, ce dispositif est caractérisé en ce que les éléments ainsi prévus consistent en des plots comportant, en bout, une face plate ou légèrement bombée, et les trous ménagés dans la première mâchoire présentent une arête vive du côté tourné vers la seconde, les plots de cette seconde mâchoire étant adaptés à poinçonner la gaine externe en matière plastique d'un câble de télécommunications en y détachant une série d'éléments en forme de pastilles, tout en emboutissant des protubérances dans la gaine en métal, et en étirant la matière de ces protubérances, cependant que l'arête vive de l'entrée des trous de la seconde mâchoire assure l'élimination du revêtement plastique prévu sur la face externe de la gaine en métal et la mise à nu de celle-ci.

Dans une forme de réalisation avantageuse, le présent dispositif affecte la forme d'une pince de serrage et celle-ci est pourvue de moyens aptes à assurer le blocage des deux mâchoires correspondantes, dans leur position de serrage.

Cependant, d'autres particularités et avantages de l'objet de t'invention apparaîtront au cours de la description suivante. Celle-ci est donnée en référence au dessin annexé à simple titre indicatif, et sur lequel :
La figure 1 est une vue partielle en perspective de deux câbles de télécommunications dont les gaines de protection en métal sont raccordées par mise en oeuvre du procédé selon l'invention, et au moyen du présent dispositif.
La figure 2 est une vue correspondante en coupe longitudinale sur laquelle l'une des pinces de connexion est représentée avant serrage de ses deux mâchoires.
La figure 3 est une vue partielle en coupe longitudinale, mais à échelle différente, des deux mâchoires d'une telle pince de connexion, après serrage de celle-ci.
La figure 4 est une vue en élévation d'une autre forme de réalisation du dispositif de connexion selon l'invention.
La figure 5 en est une vue en plan de dessus.
La figure 6 est une vue en coupe longitudinale d'une autre forme de réalisation d'un dispositif de connexion selon l'invention.
Les figures 7 à 9 sont des vues en perspective de trois autres formes de réalisation encore du dispositif de connexion selon l'invention.
La figure 10 représente en perspective les deux mâchoires de la pince de connexion prévue dans une autre forme de réalisation de ce dispositif.
La figure 11 est une vue en perspective illustrant l'utilisation du dispositif correspondant de connexion.
La figure 12 est une vue partielle en coupe axiale de deux câbles de télécommunication dont les gaines de protection en métal sont raccordées au moyen de ce dispositif.

Les figures ₁ et 2 illustrent l'application du procédé de connexion selon l'invention pour réaliser une liaison conductrice entre les gaines de protection 1 en métal de deux câbles 2 de télécommunications comportant chacun une gaine externe 3 relativement épaisse en matière plastique, par exemple polyéthylène. En conséquence, il fait emploi de deux dispositifs de connexion 4 raccordés par une tresse conductrice 5.

Chacun de ces dispositifs est constitué par deux plaquettes métalliques 6 et 7 reliées par une zone fléxible 8 d'articulation, de façon que celles-ci puissent jouer le rôle de mâchoires de serrage et de connexion. L'une de ces mâchoires porte, sur sa face interne, une série de plots saillants 9 dont la hauteur h est supérieure à l'épaisseur g de la gaine externe 3 des câbles 2. La face terminale de ces plots est plate ou légèrement bombée, comme cela est le cas dans l'exemple représenté à la figure 3.

Quant à la seconde mâchoire 7 de chaque dispositif de connexion, elle présente une série de trous ₁0 en regard des différents plots 9. Comme il sera expliqué par la suite, ces trous sont destinés à recevoir l'extrémité de ces divers plots. Selon une caractéristique essentielle, ces trous comportent une arête vive à leur extrémité d'entrée, c'est-à-dire à l'endroit de leur extrémité située sur la face interne de la mâchoire correspondante 7. Ces trous ont une section de même contour que les plots 9, par exemple un contour circulaire. De plus, leur section n'est que très légèrement supérieure à celle des plots 9, tout au moins dans leur partie attenante à leur extrémité d'entrée.

Comme représenté sur la figure 3, chacun de ces trous peut comporter une partie évasée 11 faisant suite à une partie cylindrique 12 dont la profondeur p correspond à la distance d'enfoncement des plots 9 correspondants.

Pour mettre en place un tel dispositif de connexion sur l'extrémité d'un câble de télécommunications 2, il suffit de pratiquer une fente 13 dans l'ensemble des deux gaines de protection prévues sur ce câble, c'est-à-dire l'ensemble formé par la gaine intérieure 1 en métal et la gaine externe épaisse 3 en matière plastique, sans qu'il y ait lieu de séparer ces deux gaines. On place ensuite les deux mâchoires 6 et 7 à cheval sur l'extrémité de ces deux gaines comme représenté sur la partie gauche de la figure 2, c'est-à-dire en disposant la mâchoire 6 du côté intérieur et la mâchoire 7 du côté extérieur, de façon que les plots 9 de la mâchoire 6 soient placés en regard de la face interne de la gaine 1 en métal. Enfin, on serre fortement ces deux mâchoires l'une contre l'autre pour les amener dans la position représentée sur la partie droite de la figure 2.

Lors de cette opération, les plots 9 s'enfoncent dans la gaine interne 1 en métal, puis dans la gaine externe 3 en matière plastique. Les parties correspondantes de cette dernière gaine se trouvent alors découpées par l'arête vive de l'extrémité d'entrée des trous 10 de la mâchoire externe 7, à l'intérieur desquels s'engage l'extrémité des plots 9. Ainsi ces derniers jouent en quelque sorte le rôle de poinçons dans la gaine externe 3 en détachant de celle-ci une série d'éléments 14 en forme de pastille dont le dégagement se trouve facilité par l'évasement 11 prévu dans chaque trou 10 (voir figure 3).

Mais, en même temps, l'enfoncement des plots 9 dans la gaine ₁ en métal a pour effet d'emboutir dans celle-ci une série de protubérances 15. Cependant, la formation de ces protubérances s'accompagne d'un étirage de la feuille de métal, par exemple d'aluminium, qui constitue la gaine 1 et ce, comme représenté à la figure 3. Il en résulte un accroissement important de la surface de contact de la face interne de cette gaine avec la mâchoire inférieure 6, et avec la surface des plots 9 de celle-ci.

Cependant, ceci s'accompagne également d'une élimination du revêtement mince en matière plastique qui existe habituellement sur la surface externe de la gaine 1 en métal. Cette élimination est assurée par le frottement et le râpage de ce revêtement contre l'arête de l'entrée des trous 10. En conséquence, la gaine 1 en métal se trouve mise automatiquement à nu sur sa face externe, de sorte qu'il existe une bonne surface de contact de liaison entre celle-ci et les parois des trous 10 de la mâchoire externe 7 du dispositif de connexion correspondant.

Or, ces trois opérations -à savoir : découpage de la gaine externe 3 à l'endroit de chaque plot 9, emboutissage de protubérances 15 dans la gaine en métal et étirage de celle-ci à ces endroits et élimination du revêtement plastique à ces mêmes endroits -sont obtenues par une seule manoeuvre en l'occurrence par serrage des deux mâchoires 6 et 7 l'une contre l'autre et ce, sans opération préliminaire de préparation. Dans ces conditions le procédé selon l'invention permet de réaliser très facilement la connexion désirée, même si cette opération doit être effectuée en haut d'un support faisant partie d'une ligne aérienne. Or, on obtient une excellente connexion du fait de l'accroissement des surfaces de contact de la gaine 1 en métal avec les différentes parties des mâchoires du dispositif de connexion correspondant

Les mâchoires de ces dispositifs peuvent être maintenues en position de serrage par la simple élasticité des zones flexibles d'articulation 8 assurant la liaison des deux mâchoires de ces dispositifs ainsi que par le coincement des plots 9 à l'intérieur des trous 10. Cependant, il peut être avantageusement prévu des moyens supplémentaires de serrage permettant de bloquer les deux mâchoires de chaque dispositif de connexion, dans leur position de serrage.

Ainsi les figures 4 et 5 représentent une forme de réalisation du dispositif de connexion selon l'invention dans laquelle les deux mâchoires 6a et 7a s'articulent librement par l'intermédiaire d'un axe 16 et il est prévu une vis de serrage 17 permettant de les bloquer en position de serrage, comme représenté sur la partie droite de la figure 4. Cependant, la structure et l'agencement des deux mâchoires de chacun des deux dispositifs de connexion 4a ainsi prévus restent les mêmes que précédemment En effet, les mâchoires 6a de ces dispositifs présentent une série de plots 9, cependant que les mâchoires 7a comportent une série de trous correspondants.

La figure 6 représente une autre forme de réalisation dans laquelle les deux mâchoires 7b et 6b du dispositif correspondant s'articulent par l'intermédiaire d'une zone élastique 8b, de même que dans l'exemple des figures 1 à 3. Cependant, l'une de ces mâchoires, en l'occurrence la mâchoire 6b, porte un ou plusieurs organes d'accrochage ₁8 susceptibles d'assurer sa solidarisation avec l'autre mâchoire et ce, dans la position de serrage de celles-ci. A cet effet, ces organes d'accrochage peuvent être conçus pour s'engager dans des trous supplémentaires 19 prévus dans la mâchoire 7b.

La figure 7 représente une autre forme de réalisation plus spécialement conçue pour assurer une liaison conductrice entre les gaines de protection en métal 1c de deux câbles de télécommunications 2c. Le dispositif correspondant est constitué par deux lames métalliques rigides 6c et 7c dont les extrémités sont réunies par des vis et écrous de serrage 20, de façon à pouvoir être serrées de part et d'autre des extrémités des deux ensembles formés par une gaine interne en métal 1c et la gaine externe correspondante 3c en matière plastique.

La première lame 6c comporte, sur la face interne de chacune de ses extrémités, une série de plots 9 similaires à ceux prévus dans la forme de réalisation selon les figures ₁ à 3. Quant à la seconde lame 7c, elle présente une série de trous correspondants. Ainsi ces deux lames sont en mesure de jouer le même rôle que les mâchoires 6 et 7 des drspositifs représentés aux figures 1 à 3.

La figure 8 représente une forme de réalisation spécialement conçue pour assurer la mise à la terre de la gaine de protection 1d d'un câble de télécommunscations 2d. Le dispositif correspondant affecte la forme d'une pince dont les deux mâchoires 6d et 7d peuvent être serrées de part et d'autre de l'ensemble formé par l'extrémité de la gaine 1d en métal et l'extrémité correspondante de la gaine externe 3d en matière plastique- Leur serrage peut alors être assuré par une vis et un écrou 20, comme dans la forme de réalisation précédente. A son extrémité opposée, la pince ainsi prévue est attachée à l'extrémité d'un conducteur 21 destiné à assurer une liaison à la terre.

La figure 9 représente une autre forme de réalisation encore, destinée à assurer une liaison conductrice entre les gaines en métal 1e de deux câbles 2e de télécommunication. Le dispositif correspondant comprend deux pinces similaires à celles représentées aux figures 1 à 3, lesquelles sont reliées par une tresse conductrice 5e. Chacune de ces pinces comprend deux mâchoires 6 et 7 dont l'une porte une série de plots 9, cependant que l'autre présente des trous correspondants. Ce dispositif se différencie de celui des figures 1 à-3 par le fait qu'il comprend en outre un machon extérieur d'étanchéité. Celui-ci est constitué par un tronçon de tube 22 fendu sur touté sa longueur et qui est destiné à recevoir les extrémités correspondantes des deux câbles 2e, comme représente à la figure 9. Ce manchon peut ensuite être refermé et fixé sur ces câbles, par exemple au moyen de colliers de serrage.

Or, la face interne de ce manchon est pourvue d'un revêtement métallisé destiné à éviter la formation de couples thermo-électriques. A cet effet, la tresse 5e de raccordement est fixée contre ce revêtement par un rivet métallique 23 ou tout autre organe approprié. Celui-ci a non seulement pour rôle d'assurer la liaison conductrice voulu, mais également d'assurer l'assemblage du manchon 22 avec les deux pinces du présent dispositif de connexion.

Les figures 10 à 12 illustrenf une autre forme de réalisation encore du dispositif de connexion selon l'invention, laquelle est conçue pour éviter les risques de fluage des gaines externes 3 de deux câbles 2f de télécommunication. A cet effet, les deux mâchoires 6f et 7f, sur toute leur longueur, une section transversale de forme courbe et ces deux mâchoires sont adaptées à être emboîtées l'une dans l'autre, la partie convexe de la mâchoire 6f étant engagée à rintérieur de la partie concave de la mâchoire 7f. Grâce à la forme ainsi prévue pour ces deux mâchoires, on obtient, au moment de leur serrage, une contrainte de ces deux pièces et des parties des deux gaines qui sont pincées entre celles-ci, c'est-à-dire la gaine intérieure 1f en métal et la gaine externe 3f en matière plastique. Pour accroître encore ce pincement, la mâchoire externe 7f peut présenter un incurvement plus prononcé que la mâchoire interne 6f.

La mâchoire 6f, qui est destinée à être placée du côté intérieur, porte des protubérances 9f similaires à celles prévues dans les autres formes de réalisation. Quant à la mâchoire 7f, elle présente, en concordance, des trous 10f. Les moyens de solidarisation de ces deux mâchoires après serrage consistent en deux pattes rabattables 24 prévues à l'une et l'autre extrémités de la mâchoire 6f. Ces pattes sont destinées à être rabattues sur les extrémités correspondantes de la mâchoire 7f après serrage (voir partie gauche de la figure 12).

De plus, la mâchoire 7f porte, à l'une de ces extrémités, une languette 25 susceptible à recevoir une pince de connexion 26 prévue à l'une et l'autre extrémités d'une tresse conductrice 27 destinée à réaliser la liaison électrique voulue entre les gaines métalliques 1f de deux câbles de télécommunication 2f.

Cependant, le dispositif selon l'invention peut faire l'objet de nombreuses autres formes de réalisation. Ainsi les moyens de serrage des deux mâchoires pourraient être différents de ceux prévus dans les exemples décrits précédemment. Par ailleurs, au lieu de plots de section circulaire, ces dispositifs pourraient comporter des plots saillants de toute autre section, la forme des trous correspondants étant modifiée en conséquence.

## Revendications

1. Procédé de connexion des gaines de protection en métal des câbles de télécommunications par pincement entre deux lames métalliques formant mâchoires de serrage et de connexion, caractérisé en ce que :
-d'une part on pince ensemble l'extrémité de la gaine considérée (1) en métal et l'extrémité correspondante de la gaine externe épaisse (3) en matière plastique, prévue autour de celle-ci, entre deux mâchoires de serrage (6, 7) en emboutissant en même temps dans la gaine en métal une série de protubérances (15) en étirant à cet endroit la matière de cette gaine, de façon à augmenter sa surface de contact avec la mâchoire respective, et ce par enfoncement d'une pluralité de plots (9) prévus en saillie sur la mâchoire (6) placée du côté intérieur,
-d'autre part, au moyen de ces mêmes plots saillants-(9), et en prévoyant une arête vive sur l'extrémité d'entrée des trous (10) ménagés en correspondance sur l'autre mâchoire (7) de serrage, on détache les portions correspondantes de la gaine externe (3) en matière plastique, et . on élimine le revêtement plastique existant sur la face externe de la gaine en métal (1 et ce à l'endroit de chaque protubérance saillante (15) emboutie dans celle-ci.

2. Dispositif de connexion pour la mise en oeuvre du procédé selon la revendication 1, comportant deux lames métalliques formant des mâchoires de serrage, dont l'une présente une série de trous destinés à recevoir des éléments saillants portés par l'autre, caractérisé en ce que les éléments ainsi prévus consistent en des plots (9) comportant, en bout, une face plate ou légèrement bombée, et les trous (10) ménagés dans la première mâchoire (7) présentent une arête vive du côté tourné vers la seconde mâchoire (6), les plots (9) de cette seconde mâchoire étant adaptés à poinçonner la gaine externe (3) en matière plastique d'un câble de télécommunications en y détachant une série d'éléments (14) en forme de pastilles, tout en emboutissant des protubérances saillantes (15) dans la gaine intérieure en métal et en étirant la matière de ces protubérances, cependant que l'arête vive de l'entrée des trous (10) de la première mâchoire (7) assure l'élimination du revêtement plastique prévu sur la face externe de la gaine en métal et la mise à nu de celle-ci.

3. Dispositif de connexion selon la revendication 2, caractérisé en ce que celui-ci comporte des moyens de blocage permettant de bloquer les deux mâchoires correspondantes (6a, 6b, 6c ou 7a, 7b, 7c) dans leur position de serrage, ces moyens de blocage pouvant consister par exemple en une vis de serrage (17 ou 20) ou un organe - (18) de solidarisation des deux mâchoires en position de serrage.

4. Dispositif de connexion selon l'une des revendications 2 et 3, caractérisé en ce que les deux mâchoires (6f et 7f) de celui-ci présentent une section transversale de forme courbe sur toute leur longueur, l'agencement étant tel que la mâchoire (6f), portant les plots saillants (9f) destinées à être engagées dans les trous (10f) de l'autre mâchoire puisse être emboîtée à l'intérieur de cette autre mâchoire - (7f).

5. Dispositif de connexion pour la mise en oeuvre du procédé selon la revendication 1 pour assurer une liaison conductrice entre les gaines en métal de deux câbles de télécommunications, caractérisé en ce qu'il est constitué par deux dispositifs de connexion selon l'une des revendications 2 à 4 qui sont reliés par une tresse conductrice (5) de raccordement

6. Dispositif de connexion pour la mise en oeuvre du procédé selon la revendication 1 pour assurer une liaison conductrice entre les gaines en métal de deux câbles de télécommunications, caractérisé en ce qu'il est constitué par deux lames métalliques (6c, 7c) d'un dispositif de connexion selon l'αne des revendications 2 à 4, qui sont suffisamment longues pour que leurs extrémités soient fixées respectivement sur l'une et l'autre gaines (1 c) à relier.

7. Dispositif de connexion selon la revendication 5, caractérisé en ce qu'il comporte un manchon externe (22) d'étanchéité dont la face interne est métallique et sur lequel est fixée la tresse (5e) de raccordement entre les deux dispositifs correspondants de connexion.
